# FASCICULE DE BREVET EUROPEEN

(11) **EP 3 085 631 B1**
(45) Date de publication et mention de la délivrance du brevet: **17.01.2018**
(21) Numéro de dépôt: 16166132.7
(22) Date de dépôt: 20.04.2016
(51) Int. Cl.: B65D 5/66, B65D 5/72, B65D 5/54, B65D 85/36, B65D 5/42, B65D 5/489, A47G 21/00

(54) **BOÎTE AVEC SYSTÈME D'AVANCÉE DU PRODUIT CONTENU**
SCHACHTEL MIT VORRICHTUNG ZUM HERAUSSCHIEBEN DES INHALTS
BOX WITH SYSTEM FOR MOVING THE CONTAINED PRODUCT FORWARDS

(30) Priorité: 22.04.2015 FR 1553610
(43) Date de publication de la demande: 26.10.2016
(73) Titulaire: THIOLAT, 41000 Blois (FR)
(72) Inventeur: Thiolat, Philippe, 75016 Paris (FR)
(74) Mandataire: Gilbey, Vincent

(56) Documents cités:
- NL-A- 7 011 301
- US-A- 3 066 843

## Description

### DOMAINE TECHNIQUE GENERAL

La présente invention concerne le domaine des emballages en carton de type boite mis en volume à partir d'un flan pour les produits alimentaires, notamment la boulangerie, pâtisserie, confiserie ou les produits traiteur, et concerne plus précisément des moyens permettant de faciliter la manipulation des produits contenus dans de tels emballages.

### ETAT DE L'ART

Les boites en carton mises en volume à partir d'un flan sont couramment utilisées pour le conditionnement, le stockage et le transport de produits alimentaires.

Ces boites sont en effet avantageuses notamment du fait de leur faible coût, de leur facilité de stockage avant mise en volume, et de leur facilité de mise en volume.

Ces boites sont notamment utilisées pour le conditionnement de produits de consommation immédiate, tels que des sandwichs, quiches, tartes ou gâteau individuel. De tels produits sont communément consommés directement dans l'emballage, notamment afin d'éviter au consommateur de se tacher ou de se salir, et de consommer tout ou partie. Or, les boites en carton peuvent alors s'avérer peu pratiques, en ce qu'à l'inverse de sachets, elles ne peuvent pas être repliées ou déformées afin de manipuler simplement le produit contenu dans la boite, et notamment pour le manipuler au fur et à mesure de sa consommation. Les documents NL 7011301 A et US 3066843 A1 divulguent des boîtes en carton avec des cloisons internes séparant les produits et formées de portions de parois repliées vers l'intérieur de la boîte. La présente invention vise donc à répondre au moins partiellement à ces problématiques.

### PRESENTATION DE L'INVENTION

A cet effet, la présente invention propose une boite pour produit alimentaire formée à partir d'un flan, comprenant un réceptacle et un couvercle mobile par rapport au réceptacle entre une position ouverte et une position fermée,
le réceptacle étant formé par plusieurs parois définissant un volume interne de la boite, et présentant une ouverture sélectivement obturée par le couvercle,
la boite étant caractérisée en ce qu'au moins une desdites parois du réceptacle comprend plusieurs portions formant languettes réparties régulièrement le long de ladite paroi, en direction de l'ouverture de la boite et adaptées pour pouvoir être repliée dans le volume interne de la boîte, de manière à former des appuis pour un produit alimentaire disposé dans le volume interne.

Lesdites portions formant languettes sont par exemple formées par prédécoupe dans ladite au moins une paroi du réceptacle.
Chacune des portions formant languettes peut alors présenter une bordure formant charnière avec la paroi du réceptacle dans laquelle elles sont aménagées.

Selon un exemple, au moins une des parois du réceptacle présente une portion transparente.

L'invention concerne également un flan pour la formation d'une boite, ledit flan comprenant :
- quatre panneaux latéraux,
- deux panneaux d'extrémités,
les panneaux latéraux et l'un desdits panneaux d'extrémité étant adaptés pour former un réceptacle d'une boite définissant un volume interne,
l'autre desdits panneaux d'extrémité étant adapté pour former un couvercle mobile par rapport au réceptacle entre une position ouverte et une position fermée,
le flan étant caractérisé en ce que au moins un desdits panneaux latéraux comprend plusieurs portions formant languettes réparties régulièrement le long dudit panneau latéral, en direction du couvercle de la boite et adaptées pour pouvoir être repliée dans un volume interne défini par le réceptacle de la boîte.

L'invention concerne en outre un flan pour la formation d'une boite, ledit flan comprenant :
- un panneau de fond présentant quatre côtés,
- un panneau latéral arrière relié à un côté arrière du panneau de fond,
- un panneau latéral gauche relié à un côté gauche du panneau de fond,
- un panneau latéral avant relié à un côté avant du panneau de fond, adapté pour pouvoir être abaissé de manière à former une ouverture,
- un panneau latéral droit relié à un côté droit du panneau de fond,
- un panneau supérieur présentant quatre côtés,
le panneau de fond, le panneau latéral arrière, le panneau latéral avant, le panneau latéral gauche et le panneau latéral droit étant adaptés pour former un réceptacle d'une boite,
le panneau supérieur étant adapté pour former un couvercle d'une boite, monté mobile par rapport au réceptacle entre une position ouverte et une position fermée,
le flan étant caractérisé en ce que au moins parmi le panneau de fond, le panneau latéral gauche et le panneau latéral droit comprend plusieurs portions formant languettes réparties régulièrement le long dudit panneau en direction du panneau latéral avant de la boite, et adaptées pour pouvoir être repliée dans un volume interne défini par le réceptacle de la boîte.

### PRESENTATION DES FIGURES

D'autres caractéristiques, buts et avantages de l'invention ressortiront de la description qui suit, qui est purement illustrative et non limitative, et qui doit être lue en regard des dessins annexés, sur lesquels :
- Les figures 1 et 2 présentent deux vues d'un exemple de boite selon un aspect de l'invention,
- La figure 3 présente un exemple de flan pour la réalisation de la boite présentée précédemment sur les figures 1 et 2,
- Les figures 4 et 5 présentent un autre exemple de boite selon un aspect de l'invention,
- La figure 6 présente un exemple de flan pour la réalisation de la boite présentée précédemment sur les figures 4 et 5.

Sur l'ensemble des figures, les éléments en commun sont repérés par des références numériques identiques.

### DESCRIPTION DETAILLEE

Les figures 1 et 2 présentent deux vues d'un exemple de boite 1 selon un aspect de l'invention.

La boite 1 telle que représentée présente une forme générale allongée, et convient notamment pour le conditionnement de produits tels que des sandwiches, ou tout autre produit allongé.

La boite 1 est formée à partir d'un flan, et comprend un réceptacle 2 associé à un couvercle 3.
Le réceptacle 2 définit un volume interne de la boite 1, ainsi qu'une ouverture, cette dernière pouvant être sélectivement obturée par le couvercle 3 afin de permettre ou non l'accès au volume interne.

Le réceptacle 2 est formé de quatre parois allongées 201, 202, 203 et 204, définissant ainsi une longueur de la boite 1 et deux extrémités, désignées respectivement et arbitrairement extrémité distale 101 et extrémité proximale 102.
L'extrémité distale 101 est ici obturée par une paroi de fond 205 de la boite 1. L'extrémité proximale 102 est quant à elle sélectivement obturée par une paroi de couvercle 206, formant par exemple le couvercle 3 de la boite 1.

L'une des parois allongées formant le réceptacle 2, ici la paroi allongée 201, présente des languettes 4 réparties selon la longueur de ladite paroi allongée 201.
Ces languettes 4 sont par exemple formées par la réalisation de prédécoupes 42 dans la paroi allongée 201 sur une partie de leur contour, tandis qu'une partie non-prédécoupée de leur contour permet de former une charnière 41 reliant ainsi les languettes 4 à la paroi allongée 201.
Un utilisateur peut ainsi exercer une pression sur les languettes 4, par exemple en appuyant avec son doigt, afin de rompre les prédécoupes de la languette 4 considérée, et ainsi la replier vers l'intérieur du récipient 2, dans le volume interne.
Les languettes 4 sont avantageusement configurées de manière à ce que leurs charnières respectives soient plus proches de l'ouverture de la boite 1 que leurs parties mobiles respectives délimitées par les prédécoupes. Une telle configuration permet en effet, lors du repli des languettes 4 vers l'intérieur de la boite 1, d'exercer un effort de poussée sur le produit qu'elle contient, tendant à le déplacer vers l'ouverture de la boite 1.

Une fois formées, ces languettes 4 permettent ainsi à l'utilisateur d'exercer un effort de poussée sur un produit contenu dans la boite 1, et ainsi par exemple de l'amener progressivement vers l'ouverture de la boite.

Par exemple, dans le cas où la boite 1 contient un sandwich, l'utilisateur peut utiliser les languettes 4 de manière à progressivement faire avancer le sandwich vers l'ouverture de la boite 1, au fur et à mesure qu'il mange le sandwich. L'utilisateur va alors typiquement se servir progressivement des différentes languettes 4, à partir de l'extrémité distale 101 vers l'extrémité proximale 102 ouverte pour faire avancer le produit dans la boite 1.
Afin d'illustrer cette utilisation, on représente par des pointillés sur les figures 2 et 3 un objet ayant une forme allongée disposé dans la boite 1. On voit ainsi sur la figure 3 que l'utilisateur peut faire avancer le produit en le poussant avec la languette 4 repliée.

En fonction de la forme des languettes 4, ces dernières peuvent former des appuis ou butées pour le produit contenu dans la boite 1, ou simplement permettre à l'utilisateur d'insérer au moins un doigt dans la boite 1 de manière à manipuler le produit qu'elle contient.

La boite 1 peut présenter des languettes 4 sur une ou plusieurs de ses parois allongées 201, 202, 203 et 204. Les languettes 4 peuvent être réparties de manière régulière ou irrégulière selon la longueur de la boite 1.

De manière avantageuse, au moins une des parois allongées 201, 202, 203 et 204 de la boite 1 présente une portion transparente 207, ce qui permet à l'utilisateur de visualiser la position du produit dans la boite 1, et en facilite par conséquent la manipulation.
Dans le mode de réalisation représenté, la boite 1 présente une portion transparente 207, formée sur les parois allongées 202 et 203.

La figure 3 présente un exemple de flan pour la réalisation de la boite 1 telle que représentée sur les figures 1 et 2 décrites précédemment.

On retrouve sur le flan tel que présenté les quatre parois allongées 201, 202, 203 et 204, ainsi que la paroi de fond 205 et la paroi de couvercle 206.
Les diverses parois sont typiquement munies de rabats, afin de permettre leur assemblage lors de la mise en forme de la boite 1 à partir de ce flan.

Dans l'exemple illustré, les quatre parois allongées 201, 202, 203 et 204 sont munies d'une ligne de prédécoupe 5 s'étendant de manière continue sur ces quatre parois allonges et sur leurs éventuels rabats, de manière sensiblement transversale par rapport à la direction longitudinale définie par la longueur des parois allongées 201, 202, 203 et 204.
Cette ligne de prédécoupe 5 permet par exemple à un utilisateur de sélectivement ôter une partie de la boite 1, de manière à en ouvrir une extrémité.
Dans l'exemple présenté, l'utilisateur peut donc rompre la ligne de prédécoupe 5 de manière à retirer de la boite 1 une portion de chacune des quatre parois allongées 201, 202, 203 et 204 à proximité de l'extrémité proximale 102 de la boite 1 une fois formée, ainsi que la paroi de couvercle 206 de la boite 1, ce qui peut être préférable en termes d'utilisation lorsque l'utilisateur souhaite par exemple manger le produit contenu dans la boite 1 tout en maintenant ce dernier dans la boite 1.
Avoir des languettes 4 ainsi sécables permet de ne pas former d'ouvertures additionnelles dans la boite 1 préalablement à l'utilisation des languettes 4, ce qui est avantageux pour le stockage de produits dans la boite 1.

Les languettes 4 sont ici représentées comme étant espacées régulièrement selon la longueur de la paroi allongée 201, leurs portions formant charnière 41 étant orientées vers la ligne de prédécoupe 5.

Les languettes 4 peuvent par exemple avoir une forme sensiblement carrée ou rectangulaire, ou encore une base linéaire formée par la charnière 41 et une portion prédécoupée 42 incurvée, par exemple formant une portion de cercle, d'ellipse ou de parabole.

Les figures 4 et 5 présentent un autre exemple de boite 1 selon un aspect de l'invention.

La boite 1 telle que représentée sur les figures 4 et 5 présente une forme générale parallélépipédique à base carrée, et convient notamment pour le conditionnement de produits tels que des tartes, gâteaux individuels, quiches ou tout autre produit ayant une forme générale ronde, carrée ou rectangulaire.

Comme pour le mode de réalisation représenté sur les figures 1 à 3, la boite 1 telle qu'illustrée sur les figures 4 et 5 est formée à partir d'un flan (que l'on décrira par la suite en référence à la figure 6), et comprend un réceptacle 2 associé à un couvercle 3.

Le réceptacle 2 définit un volume interne de la boite 1, ainsi qu'une ouverture, cette dernière pouvant être sélectivement obturée par le couvercle 3 afin de permettre ou non l'accès au volume interne.

Le réceptacle 2 est formé par plusieurs parois définissant un volume interne de la boite 1, et présentant une ouverture sélectivement obturée par un couvercle 3.

Le réceptacle est ici formé par :
- un panneau de fond 21 présentant quatre côtés,
- un panneau latéral arrière 25 relié à un côté arrière 215 du panneau de fond 21,
- un panneau latéral gauche 22 relié à un côté gauche 212 du panneau de fond 21,
- un panneau latéral avant 23 relié à un côté avant 213 du panneau de fond 21,
- un panneau latéral droit 24 relié à un côté droit 214 du panneau de fond 21.

Le couvercle 3 est formé d'un panneau supérieur 31, relié au panneau latéral arrière 25, le panneau supérieur 31 étant ici muni de trois jupes, respectivement jupe gauche 32, jupe avant 33 et jupe droite 34.
Le panneau supérieur 31 tel que représenté comprend en outre une portion transparente 27, permettant à un utilisateur de voir le contenu de la boite 1 même lorsque cette dernière est fermée.

Dans le mode de réalisation représenté, le couvercle 3 est ouvert, et le panneau latéral avant 23 est abaissé ce qui facilite l'accès au contenu de la boite 1, notamment pour permettre à un utilisateur d'en consommer le contenu directement dans la boite 1.

Le panneau de fond 21 est muni de languettes 4, disposées successivement entre le panneau latéral arrière 25 et le panneau latéral avant 23.

Comme dans le mode de réalisation précédent, ces languettes 4 sont par exemple formées par la réalisation de prédécoupes 42 dans la paroi de fond 21 sur une partie de leur contour, tandis qu'une partie non-prédécoupée de leur contour permet de former une charnière 41 reliant ainsi les languettes 4 à la paroi de fond 21.
Un utilisateur peut ainsi exercer une pression sur les languettes 4, par exemple en appuyant avec son doigt, afin de rompre les prédécoupes de la languette 4 considérée, et ainsi la replier vers l'intérieur du récipient 2, dans le volume interne.
Les languettes 4 sont avantageusement configurées de manière à ce que leurs charnières respectives soient plus proches de l'ouverture de la boite 1 (ici définie par le panneau latéral avant 23) que leurs parties mobiles respectives délimitées par les prédécoupes. Une telle configuration permet en effet, lors du repli des languettes 4 vers l'intérieur de la boite 1, d'exercer un effort de poussée sur le produit qu'elle contient, tendant à le déplacer vers l'ouverture de la boite 1.

Afin d'en illustrer l'utilisation, on représente en pointillés sur les figures 4 et 5 la forme générale d'un produit pouvant être contenu dans la boite 1, par exemple une tarte, un gâteau individuel ou une quiche.
Comme on le voit sur les figures 4 et 5, l'actionnement d'une languette 4 par l'utilisateur permet de manipuler le produit contenu dans la boite 1, afin de le faire avancer vers l'ouverture, ici vers le panneau latéral avant 23 qui est abaissé. L'utilisateur peut ainsi faire avancer progressivement un produit contenu dans la boite 1 au fur et à mesure qu'il le consomme.

La figure 6 présente un exemple de flan pour la réalisation de la boite 1 telle que représentée sur les figures 4 et 5 décrites précédemment.

On retrouve sur le flan tel que présenté le panneau de fond 21, les quatre panneaux latéraux 22, 23, 24 et 25, ainsi que le panneau supérieur 31 et ses différentes jupes 32, 33 et 34.
Les diverses parois sont typiquement munies de rabats, afin de permettre leur assemblage lors de la mise en forme de la boite 1 à partir de ce flan.

Les languettes 4 sont ici représentées comme étant espacées régulièrement sur le panneau de fond 21, entre le côté arrière 215 et le côté avant 213 du panneau de fond 21, leurs portions formant charnière 41 étant orientées vers le côté avant 213 du panneau de fond 21.

Les languettes 4 peuvent par exemple avoir une forme sensiblement carrée ou rectangulaire, ou encore une base linéaire formée par la charnière 41 et une portion prédécoupée 42 incurvée, par exemple formant une portion de cercle, d'ellipse ou de parabole.

La boite 1 telle que proposée permet donc de faciliter la manipulation et la consommation de tout ou partie d'un produit directement dans la boite 1, tout en permettant de ne pas former d'ouvertures dans la boite qui pourraient altérer sa capacité à contenir et protéger un produit.

La boite telle que proposée est de plus facilement réalisable, en ce qu'elle ne nécessite qu'une étape supplémentaire de prédécoupe dans une de ses parois par rapport à une boite conventionnelle.

## Revendications

1. Boite (1) pour produit alimentaire formée à partir d'un flan (4), comprenant un réceptacle (2) et un couvercle (3) mobile par rapport au réceptacle (2) entre une position ouverte et une position fermée,
le réceptacle (2) étant formé par plusieurs parois (21, 22, 23, 24, 201, 202, 203 et 204) définissant un volume interne de la boite (1), et présentant une ouverture sélectivement obturée par le couvercle (3),
la boite (1) étant **caractérisée en ce qu'**au moins une desdites parois (21, 22, 23, 24, 201, 202, 203 et 204) du réceptacle (2) comprend plusieurs portions formant languettes (4) réparties régulièrement le long de ladite paroi (21, 22, 23, 24, 201, 202, 203 et 204), en direction de l'ouverture de la boite (1) et adaptées pour pouvoir être repliée dans le volume interne de la boîte (1), de manière à permettre de manipuler un produit alimentaire disposé dans le volume interne.

2. Boite (1) selon la revendication 1, dans laquelle lesdites portions formant languettes (4) sont formées par prédécoupe dans ladite au moins une paroi (21, 22, 23, 24, 201, 202, 203 et 204) du réceptacle (2).

3. Boite (1) selon la revendication 2, dans laquelle chacune des portions formant languettes (4) présentent une bordure formant charnière (41) avec la paroi (21, 22, 23, 24, 201, 202, 203 et 204) du réceptacle (2) dans laquelle elles sont aménagées.

4. Boite (1) selon l'une des revendications 1 à 3, dans laquelle au moins une des parois du réceptacle (2) présente une portion transparente (3, 207).

5. Flan pour la formation d'une boite (1), ledit flan comprenant :
- quatre panneaux latéraux (201, 202, 203, 204),
- deux panneaux d'extrémités (205, 206),
les panneaux latéraux (201, 202, 203, 204) et l'un desdits panneaux d'extrémité (205) étant adaptés pour former un réceptacle (2) d'une boite (1) définissant un volume interne,
l'autre desdits panneaux d'extrémité (206) étant adapté pour former un couvercle (3) mobile par rapport au réceptacle (2) entre une position ouverte et une position fermée,
le flan étant **caractérisé en ce que** au moins un desdits panneaux latéraux (201, 202, 203, 204) comprend plusieurs portions formant languettes (4) réparties régulièrement le long dudit panneau latéral (201, 202, 203 et 204), en direction du couvercle (3) de la boite (1) et adaptées pour pouvoir être repliée dans un volume interne défini par le réceptacle (2) de la boîte (1).

6. Flan pour la formation d'une boite (1), ledit flan comprenant :
- un panneau de fond (21) présentant quatre côtés,
- un panneau latéral arrière (25) relié à un côté arrière (215) du panneau de fond (21),
- un panneau latéral gauche (22) relié à un côté gauche (212) du panneau de fond (21),
- un panneau latéral avant (23) relié à un côté avant (213) du panneau de fond (21) adapté pour pouvoir être abaissé de manière à former une ouverture,
- un panneau latéral droit (24) relié à un côté droit (214) du panneau de fond (21),
- un panneau supérieur (31) présentant quatre côtés,
le panneau de fond (21), le panneau latéral arrière (25), le panneau latéral avant (23), le panneau latéral gauche (22) et le panneau latéral droit (24) étant adaptés pour former un réceptacle (2) d'une boite (1), le panneau supérieur (31) étant adapté pour former un couvercle (3) d'une boite (1), monté mobile par rapport au réceptacle (2) entre une position ouverte et une position fermée,
le flan étant **caractérisé en ce que** au moins parmi le panneau de fond (21), le panneau latéral gauche (22) et le panneau latéral droit (24) comprend plusieurs portions formant languettes (4) réparties régulièrement le long dudit panneau (21, 22, 24) en direction du panneau latéral avant (23) de la boite (1), et adaptées pour pouvoir être repliée dans un volume interne défini par le réceptacle (2) de la boîte (1).

## Patentansprüche

1. Schachtel (1) für ein Lebensmittelprodukt, die ausgehend von einem Rohling (4) gebildet ist, umfassend eine Aufnahme (2) und einen Deckel (3), der in Bezug auf die Aufnahme (2) zwischen einer offenen und einer geschlossenen Position beweglich ist, wobei die Aufnahme (2) durch mehrere Wände (21, 22, 23, 24, 201, 202, 203 und 204) gebildet ist, die ein Innenvolumen der Schachtel (1) definieren, und die eine Öffnung aufweist, die wahlweise durch den Deckel (3) verschlossen ist,
wobei die Schachtel (1) **dadurch gekennzeichnet ist, dass** mindestens eine der Wände (21, 22, 23, 24, 201, 202, 203 und 204) der Aufnahme (2) mehrere Laschenabschnitte (4) aufweist, die entlang dieser Wand (21, 22, 23, 24, 201, 202, 203 und 204) gleichmäßig in Richtung der Öffnung der Schachtel (1) verteilt und so ausgebildet sind, dass sie in ein Innenvolumen gefaltet werden können, so dass ein im Innenvolumen angeordnetes Lebensmittelprodukt gehandhabt werden kann.

2. Schachtel (1) gemäß Anspruch 1, wobei die Laschenabschnitte (4) durch Vorschneiden in der mindestens einen Wand (21, 22, 23, 24, 201, 202, 203 und 204) der Aufnahme (2) gebildet sind.

3. Schachtel (1) gemäß Anspruch 2, wobei jeder der Laschenabschnitte (4) einen Rand aufweist, der mit der Wand (21, 22, 23, 24, 201, 202, 203 und 204) der Aufnahme (2), in der sie angeordnet sind, ein Gelenk (41) bildet.

4. Schachtel (1) gemäß einem der Ansprüche 1 bis 3, wobei mindestens eine der Wände der Aufnahme (2) einen transparenten Abschnitt (3, 207) aufweist.

5. Rohling zum Bilden einer Schachtel (1), wobei der Rohling umfasst:
- vier Seitenwände (201, 202, 203, 204),
- zwei Stirnwände (205, 206),
wobei die Seitenwände (201, 202, 203, 204) und eine der Stirnwände (205) so ausgebildet sind, dass sie eine Aufnahme (2) einer Schachtel (1) bilden, die ein Innenvolumen definiert,
die andere der Stirnwände (206) so ausgebildet ist, dass sie einen Deckel (3) bildet, der in Bezug auf die Aufnahme (2) zwischen einer offenen und einer geschlossenen Position beweglich ist,
wobei der Rohling **dadurch gekennzeichnet ist, dass** mindestens eine der Seitenwände (201, 202, 203, 204) mehrere Laschenabschnitte (4) aufweist, die gleichmäßig entlang dieser Seitenwand (201, 202, 203 und 204) in Richtung des Deckels (3) der Schachtel (1) verteilt und so ausgebildet sind, dass sie in ein Innenvolumen gefaltet werden können, das durch die Aufnahme (2) der Schachtel (1) definiert ist.

6. Rohling zum Bilden einer Schachtel (1), wobei der Rohling umfasst:
- eine Bodenwand (21) mit vier Seiten,
- eine hintere Seitenwand (25), die mit einer Rückseite (215) der Bodenwand (21) verbunden ist,
- eine linke Seitenwand (22), die mit einer linken Seite (212) der Bodenwand (21) verbunden ist,
- eine vordere Seitenwand (23), die mit einer Vorderseite (213) der Bodenwand (21) verbunden und so ausgebildet ist, dass sie zur Bildung einer Öffnung abgesenkt werden kann,
- eine rechte Seitenwand (24), die mit einer rechten Seite (214) der Bodenwand (21) verbunden ist,
- eine Deckenwand (31) mit vier Seiten,
wobei die Bodenwand (21), die hintere Seitenwand (25), die vordere Seitenwand (23), die linke Seitenwand (22) und die rechte Seitenwand (24) so ausgebildet sind, dass sie eine Aufnahme (2) einer Schachtel (1) bilden,
die Deckenwand (31) so ausgebildet ist, dass sie einen Deckel (3) einer Schachtel (1) bildet, der in Bezug auf die Aufnahme (2) zwischen einer offenen und einer geschlossenen Position beweglich angebracht ist,
wobei der Rohling **dadurch gekennzeichnet ist, dass** mindestens eine der Wände Bodenwand (21), linke Seitenwand (22) und rechte Seitenwand (24) mehrere Laschenabschnitte (4) aufweist, die gleichmäßig entlang dieser Wand (21, 22, 24) in Richtung der vorderen Seitenwand (23) der Schachtel (1) verteilt und so ausgebildet sind, dass sie in ein Innenvolumen gefaltet werden können, das durch die Aufnahme (2) der Schachtel (1) definiert ist.

## Claims

1. Box (1) for food product formed from a blank (4), comprising a receptacle (2) and a lid (3) that is movable with respect to the receptacle (2) between an open position and a closed position,
the receptacle (2) being formed by a plurality of walls (21, 22, 23, 24, 201, 202, 203 and 204) defining an internal volume of the box (1), and having an opening selectively blocked off by the lid (3),
the box (1) being **characterized in that** at least one of said walls (21, 22, 23, 24, 201, 202, 203 and 204) of the receptacle (2) comprises a plurality of portions forming tabs (4) distributed regularly along said wall (21, 22, 23, 24, 201, 202, 203 and 204), in the direction of the opening of the box (1) and adapted for being able to be folded back into the internal volume of the box (1), so as to make it possible to manipulate a food product arranged in the internal volume.

2. Box (1) according to Claim 1, wherein said portions forming tabs (4) are formed by pre-cutting in said at least one wall (21, 22, 23, 24, 201, 202, 203 and 204) of the receptacle (2).

3. Box (1) according to Claim 2, wherein each of the portions forming tabs (4) have a border forming a hinge (41) with the wall (21, 22, 23, 24, 201, 202, 203 and 204) of the receptacle (2) in which they are arranged.

4. Box (1) according to one of Claims 1 to 3, wherein at least one of the walls of the receptacle (2) has a transparent portion (3, 207).

5. Blank for forming a box (1), said blank comprising:
- four side panels (201, 202, 203, 204),
- two end panels (205, 206),
the side panels (201, 202, 203, 204) and one of said end panels (205) being adapted to form a receptacle (2) of a box (1), defining an internal volume,
the other of said end panels (206) being adapted to form a lid (3) that is movable with respect to the receptacle (2) between an open position and a closed position,
the blank being **characterized in that** at least one of said side panels (201, 202, 203, 204) comprises a plurality of portions forming tabs (4) distributed regularly along said side panel (201, 202, 203 and 204), in the direction of the lid (3) of the box (1) and adapted for being able to be folded back into an internal volume defined by the receptacle (2) of the box (1).

6. Blank for forming a box (1), said blank comprising:
- a bottom panel (21) having four sides,
- a rear side panel (25) connected to a rear side (215) of the bottom panel (21),
- a left-hand side panel (22) connected to a left-hand side (212) of the bottom panel (21),
- a front side panel (23) connected to a front side (213) of the bottom panel (21) adapted for being able to be lowered so as to form an opening,
- a right-hand side panel (24) connected to a right-hand side (214) of the bottom panel (21),
- a top panel (31) having four sides,
the bottom panel (21), the rear side panel (25), the front side panel (23), the left-hand side panel (22) and the right-hand side panel (24) being adapted to form a receptacle (2) of a box (1),
the top panel (31) being adapted to form a lid (3) of a box (1), movably mounted with respect to the receptacle (2) between an open position and a closed position,
the blank being **characterized in that** at least one of the bottom panel (21), the left-hand side panel (22) and the right-hand side panel (24) comprises a plurality of portions forming tabs (4) distributed regularly along said panel (21, 22, 24) in the direction of the front side panel (23) of the box (1), and adapted to be able to be folded back into an internal volume defined by the receptacle (2) of the box (1).
